# FASCICULE DE BREVET EUROPEEN

(11) **EP 3 177 435 B1**
(45) Date de publication et mention de la délivrance du brevet: **01.08.2018**
(21) Numéro de dépôt: 15753709.3
(22) Date de dépôt: 24.06.2015
(51) Int. Cl.: B25H 7/04

(54) **APPAREIL PORTATIF POUR LE MARQUAGE D'UNE SURFACE**
TRAGBARES GERÄT ZUR MARKIERUNG EINER OBERFLÄCHE
PORTABLE APPLIANCE FOR MARKING A SURFACE

(30) Priorité: 08.08.2014 FR 1457727
(43) Date de publication de la demande: 14.06.2017
(73) Titulaire: Sic Marking Group, 69480 Pommiers (FR)
(72) Inventeur: BARRAUD, Gérard, 69460 Le Perreon (FR)
(74) Mandataire: Thibault, Jean-Marc
(86) Numéro de dépôt international: PCT/FR2015/051694
(87) Numéro de publication internationale: WO 2016/020586

(56) Documents cités:
- FR-A1- 2 256 833
- FR-A1- 2 871 402

## Description

La présente invention concerne le domaine technique des appareils portables permettant d'assurer le marquage de la surface d'un objet au sens général et elle vise plus précisément mais non exclusivement, les dispositifs permettant d'assurer le marquage par déformation de la surface de l'objet.

Dans le domaine technique préféré ci-dessus, il est connu de réaliser le marquage d'objets métalliques par exemple, par micro-percussion à l'aide d'un système de marquage comprenant une pointe qui est animée d'un mouvement alternatif de translation et qui vient frapper la surface à marquer pour former un impact sensiblement ponctuel. Cet appareil comporte également, un dispositif de déplacement de l'organe de marquage permettant de déplacer ce dernier selon deux directions croisées dans une zone ou fenêtre bidimensionnelle de marquage.

Dans l'état de la technique, il a été proposé diverses variantes de réalisation d'appareils de marquage. Par exemple, le brevet FR 2 256 833 décrit un appareil comportant un dispositif de déplacement de l'organe de marquage, d'une part en translation, et d'autre part en rotation autour d'un axe parallèle à la direction de translation. Cet appareil est équipé d'une poignée de préhension lui conférant un caractère portable constituant une solution garantissant une grande souplesse d'utilisation tout en offrant une adaptation à des pièces difficiles d'accès.

Dans l'état de la technique, il est également connu des appareils de marquage dont certains modèles comportent un écran permettant d'afficher le marquage à réaliser.

L'utilisation pratique de tels appareils portatifs de marquage conduit à constater que de tels appareils ne sont pas ergonomiques dans la mesure où ils ne sont pas adaptés aux conditions d'utilisation de l'opérateur.

En effet, ces appareils sont souvent encombrants, ne permettant pas de visualiser la zone bidimensionnelle de marquage de l'appareil. Il s'ensuit un défaut de précision du marquage ainsi réalisé. Par ailleurs, dans le cas d'appareils portables ne comportant pas d'écran d'affichage, l'opérateur ne peut pas vérifier facilement, avant l'opération de marquage, que le marquage à réaliser correspond à celui souhaité. Dans le cas d'un appareil portable pourvu d'un écran d'affichage, l'opérateur est souvent obligé de dégager l'organe de marquage de la surface afin de vérifier sur l'écran, que le marquage à réaliser correspond à celui souhaité. De plus, il apparaît fréquemment une difficulté pour assurer un appui correct de l'appareil sur la surface de marquage en raison notamment de l'architecture du boîtier. Enfin, de tels appareils de marquage ne sont pas adaptés, sauf à avoir recours à des mécanismes complexes, à offrir une possibilité de réglage de la force d'impact en fonction du matériau constitutif de la surface à marquer.

L'objet de l'invention vise à remédier aux inconvénients de l'état de la technique en proposant un nouvel appareil portable pour le marquage d'une surface, conçu pour faciliter et fiabiliser les opérations de marquage.

Pour atteindre un tel objectif, l'objet de l'invention concerne un appareil portatif pour le marquage d'une surface d'un objet comportant :
- un boîtier équipé d'au moins une poignée et présentant à l'opposé d'une face arrière, une face avant ouverte pour le passage d'un organe de marquage faisant partie d'un système de marquage et adapté pour réaliser au moins une marque sensiblement ponctuelle, les faces avant et arrière étant reliées entre elles par au moins une paroi de dessus et deux parois latérales opposées, au moins l'une des faces du boîtier étant équipée d'un écran d'affichage ;
- un dispositif de déplacement de l'organe de marquage monté à l'intérieur du boîtier et adapté pour déplacer l'organe de marquage, sur la surface à marquer, dans une zone bidimensionnelle de marquage.

Selon l'invention, le boîtier est équipé d'un nez de positionnement de l'appareil sur la surface à marquer, ce nez de positionnement délimitant d'une part, en vis-à-vis de la face avant du boîtier et à distance de cette face avant, la zone bidimensionnelle de marquage et d'autre part, dans le prolongement de la paroi de dessus, une ouverture de visualisation de la zone bidimensionnelle de marquage et la paroi de dessus du boîtier est équipée de l'écran d'affichage de manière que ce dernier et la zone bidimensionnelle de marquage vue à travers l'ouverture du nez de positionnement, apparaissent simultanément dans le champ de vision d'un opérateur surplombant la paroi de dessus du boîtier.

De plus, l'appareil selon l'invention peut présenter en outre en combinaison au moins l'une et/ou l'autre des caractéristiques additionnelles suivantes :
- la paroi de dessus présente, à partir de l'écran d'affichage et jusqu'au bord d'extrémité avant délimitant une partie de la face avant du boîtier, un profil incurvé vers l'intérieur du boîtier ;
- la zone bidimensionnelle de marquage délimitée par le nez de positionnement est située à une distance du bord d'extrémité avant de la paroi de dessus, comprise entre 50 et 80 mm tandis que le bord avant de l'écran d'affichage est situé à une distance de la zone bidimensionnelle de marquage, comprise entre 70 et 120 mm ;
- la paroi de dessus comporte une interface homme machine avec l'écran d'affichage situé le plus proche du bord d'extrémité avant du panneau de dessus ;
- le nez de positionnement comporte au moins deux jambes latérales s'étendant sensiblement à partir des parois latérales du boîtier et reliées entre elles par une plaque d'appui ouverte pour délimiter la zone bidimensionnelle de marquage ;
- le boîtier comporte en face arrière, une paroi arrière d'appui pour l'opérateur, reliée rigidement au nez de positionnement ;
- une unité pour piloter le fonctionnement de l'écran d'affichage et du dispositif de déplacement de l'organe de marquage, de manière à afficher sur l'écran, le marquage à réaliser, préalablement et simultanément à la commande de l'organe de marquage ;
- le boîtier comporte une poignée s'étendant à partir d'une paroi de dessous située en face de la paroi de dessus ;
- la poignée est équipée à son extrémité opposée de celle reliée au boîtier, d'un support pour la connexion interchangeable d'une batterie d'alimentation électrique de l'appareil ;
- la batterie d'alimentation comporte une face plane de support de l'appareil en position dressée ;
- le dispositif de déplacement de l'organe de marquage est monté sur un chariot monté coulissant pour régler la position de l'organe de marquage par rapport à la zone bidimensionnelle de marquage, un mécanisme de déplacement et de blocage du chariot par rapport au boîtier étant muni d'une commande manuelle ;
- le mécanisme de déplacement du chariot comporte un excentrique commandé en rotation par une molette et assurant le déplacement en translation du chariot guidé en translation sur le boîtier, la molette de commande de l'excentrique étant bloquée en position par une manette de verrouillage.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue en perspective d'un exemple de réalisation d'un appareil de marquage portable conforme à l'invention, en condition d'utilisation.
La **Figure 2** est une vue en perspective d'un appareil de marquage portable conforme à l'invention,
Les **Figures 3** et **4** sont des vues en coupe élévation partielle de l'appareil de marquage portable conforme à l'invention, avec l'organe de marquage positionné respectivement en position avancée et en position reculée.
La **Figure 5** est une vue d'un détail caractéristique de l'appareil de marquage portable conforme à l'invention, illustrant le montage coulissant du dispositif de déplacement de l'organe de montage.
La **Figure 6** est une vue de dessus du chariot supportant le dispositif de déplacement de l'organe de marquage, placé en position reculée.
La **Figure 7** est une vue en élévation montrant un détail de la commande du chariot supportant le dispositif de déplacement de l'organe de marquage.

Tel que cela ressort plus précisément des **Fig. 1** à **4****,** l'objet de l'invention concerne un appareil portatif **1** assurant la réalisation d'un marquage **M** sur une surface **S** d'un objet au sens général.

L'appareil **1** selon l'invention comporte un boîtier **2** présentant une forme générale parallélépipédique et équipée d'au moins une poignée et dans l'exemple illustré d'une seule poignée **3.** Le boîtier **2** présente à l'opposé d'une face arrière **5,** une face avant **6** ouverte pour permettre le passage d'un organe de marquage **7** faisant partie d'un système de marquage **8** de tout type connu en soi et qui sera décrit plus en détail dans la suite de la description.

Le boîtier **2** comporte également un corps de liaison entre les faces arrière **5** et avant **6**, formé par au moins une paroi de dessus **9** prolongée de part et d'autre, par deux parois latérales opposées **10.** Dans l'exemple illustré, les deux parois latérales **10** sont reliées entre elles par une paroi de dessous **11** s'étendant en vis-à-vis et à distance de la paroi de dessus **9.**

Tel que cela ressort clairement des **Figures**, le boîtier **2** présente ainsi un corps rigide de section rectangulaire formé par la paroi de dessus **9,** la paroi de dessous **11** et les deux parois latérales **10,** reliées entre elles pour former un corps rigide. Le boîtier **2** comporte également en face arrière **5,** une paroi arrière montée solidaire du corps du boîtier et formant une surface de poussée ou d'appui pour l'opérateur comme cela sera expliqué plus en détail dans la suite de la description. Il est à noter que les termes dessus et dessous sont pris, pour des raisons de clarté, en considération des conditions d'utilisation de l'appareil par l'opérateur dont le champ visuel est situé du côté de la paroi de dessus **9.** Bien entendu, l'appareil peut être utilisé dans toutes autres positions inclinées ou verticales de sorte que l'homme du métier adaptera facilement la désignation des parois.

Selon une caractéristique avantageuse de réalisation, la hauteur du boîtier **2** correspondant à la distance prise entre les parois de dessus **9** et de dessous **11** est telle qu'elle puisse permettre la préhension du boîtier à partir des parois latérales **10** de sorte que le pouce de la main vient en appui sur la paroi de dessus **9** tandis que les autres doigts de la main supportent le boîtier par la paroi de dessous **11.** Typiquement, la hauteur du boîtier **2** est comprise entre 40 mm et 90 mm.

Dans l'exemple de réalisation illustré, la poignée **3** s'étend en saillie à partir de la paroi de dessous **11.** Bien entendu, il peut être envisagé d'équiper le boîtier **2,** à l'aide de deux poignées s'étendant de part et d'autre du boîtier, à partir des parois latérales **10.**

Selon un mode préféré de réalisation mais non exclusivement, le système de marquage **8** est un système à micro-percussion électromagnétique comprenant, en tant qu'organe de marquage **7,** une pointe de marquage dont l'extrémité est destinée à venir impacter la surface **S** d'un objet pour y réaliser un point d'impact ou une marque sensiblement ponctuelle. Le système de marquage **8** n'est pas décrit en détail car il ne fait pas partie précisément de l'objet de l'invention et sa conception est bien connue de l'homme du métier. D'une manière générale, le système de marquage **8** assure à l'organe de marquage **7,** une translation alternative selon une direction de marquage **X** pour impacter la surface **S.** Classiquement, l'organe de marquage **7** est mobile entre une position de repos dans laquelle l'organe de marquage est en retrait par rapport à la surface **S** et une position de travail dans laquelle l'organe de marquage est en contact avec la surface **S.**

Dans la mesure où l'organe de marquage **7** réalise des conformations sensiblement ponctuelles et où il est souhaité, conformément à un objectif de l'invention, de réaliser sur la surface **S,** un marquage **M** en deux dimensions formé d'un ensemble de conformations ponctuelles réalisées par l'organe de marquage, l'appareil **1** comprend un dispositif **14** de déplacement de l'organe de marquage **7**, parallèlement à deux plans de mouvement **P, P₁** perpendiculaires entre eux et à la surface **S** à marquer.

Le dispositif de déplacement **14** de l'organe de marquage **7** est conçu pour déplacer l'organe de marquage **7** sur la surface **S** à marquer, dans une fenêtre ou une zone bidimensionnelle **Z** de marquage. Bien entendu, le dispositif de déplacement **14** de l'organe de marquage **7** peut être réalisé par tout moyen approprié et notamment, conformément à la description du dispositif décrit dans le brevet EP 1 809 488.

Le dispositif de déplacement **14** de l'organe de marquage **7** est monté à l'intérieur du boîtier **2.** Selon une variante préférée de réalisation, le dispositif de déplacement **14** est supporté par un chariot **16** monté coulissant par rapport au boîtier **2** pour permettre le réglage de la position de l'organe de marquage **7** par rapport à la zone bidimensionnelle **Z** de marquage.

De manière classique, le dispositif de déplacement **14** assure le mouvement de l'organe de marquage **7** parallèlement à deux mouvements **P, P₁** perpendiculaires entre eux et à la surface à marquer **S**.

Dans l'exemple de réalisation illustré, le dispositif de déplacement **14** comporte une voie de guidage en translation **17** réalisée sous la forme d'un rail de guidage fixé sur le chariot **16.** Le dispositif de déplacement **14** comporte également un équipage mobile **18** qui coopère avec le rail de guidage **17** de manière à être mobile en translation selon une direction **D** parallèle à un plan de déplacement **P.** Afin d'assurer la translation de l'équipage mobile **18** le long du rail **17** selon les deux sens de déplacement, il est également prévu un organe moteur **19** de déplacement en translation de l'équipage mobile **18**, L'organe moteur **19** comporte un pignon de sortie **21** coopérant avec une crémaillère **22** qui est parallèle à la direction **D** et qui fait partie de l'équipage mobile **18.** L'organe moteur **19** qui est supporté par le chariot **16** est relié à une unité de commande permettant de piloter la translation de l'équipage mobile **18** le long du rail **17** selon la direction **D** et dans les deux sens.

Afin de permettre un déplacement de l'organe de marquage **7** parallèlement au plan **P₁** perpendiculaire au plan **P,** le dispositif de déplacement **14** comporte en outre un berceau oscillant **25** qui est adapté sur l'équipage mobile **18,** de manière à pouvoir pivoter par rapport à ce dernier selon un axe **D1** parallèle à la direction **D** et donc perpendiculaire au plan **P1**. Le système de marquage **8** est adapté sur le berceau **25** de manière que la pointe de marquage **7** s'étende en saillie à travers la face avant du boîtier.

En vue de piloter la rotation du berceau **25** portant le système de marquage **8,** le dispositif de déplacement **14** comporte également un organe moteur **26** dont le pignon de sortie **27** coopère avec un secteur denté d'un bras **28** en forme de **C** lié au berceau **25.** Dans l'exemple illustré, l'organe moteur **26** est monté solidaire de l'équipage mobile **18** de manière à être déplacé en translation en même temps que l'équipage mobile **18,** le long du rail de déplacement **17.** L'organe moteur **26** est relié à une unité de commande permettant de piloter le pivotement de l'organe de marquage **7** autour de l'axe **D₁** et dans les deux sens.

Le dispositif de déplacement **14** tel que décrit ci-dessus permet d'assurer par une commande de l'organe moteur **19**, une translation de l'organe de marquage **7** parallèlement au plan **P** tandis que la commande de l'organe moteur **26** permet d'entraîner une rotation de l'organe de marquage **7** dans les deux sens parallèlement au plan **P1**. La combinaison des mouvements décrits ci-dessus définit la zone ou la fenêtre bidimensionnelle de marquage **Z** dont la longueur est fixée par l'amplitude de la translation selon la direction **D** et dont la largeur est déterminée par l'amplitude de la rotation autour de l'axe **D1**. Il est alors possible lors de la mise en fonctionnement du système de marquage **8** de réaliser une marque ponctuelle à l'aide de l'organe de marquage **7,** en tout point situé dans la fenêtre de marquage **Z** ainsi définie. Il est ainsi possible de créer dans cette fenêtre bidimensionnelle **Z**, un marquage **M** résultant de la réalisation d'un ensemble de marques ponctuelles obtenues chacune par l'organe de marquage **7.** Dans l'exemple illustré à la **Fig. 1**, le marquage **M** obtenu est « SIC MARKING ».

Bien entendu, le dispositif de déplacement **14** tel que décrit ci-dessus est donné à titre d'illustration de sorte que le dispositif de déplacement **14** peut être réalisé de manière différente. A titre d'exemple, le déplacement de l'organe de marquage **7** peut être assuré par la combinaison de rotations d'axes perpendiculaires. De même, le dispositif de déplacement **14** tel que décrit ci-dessus peut être équipé d'un système de compensation des effets de rotation de l'organe de marquage tel que décrit par exemple par le brevet européen EP 1 809 488.

Conformément à l'invention, l'appareil **1** comporte également un nez **30** de positionnement de l'appareil **1** sur la surface à marquer **S.** Ce nez de positionnement **30** délimite en vis-à-vis de la face avant **6** du boîtier et à distance de cette face avant **6,** la zone bidimensionnelle **Z** de marquage. Le nez de positionnement **30** comporte au moins une et dans l'exemple illustré, deux jambes latérales ou pieds **33,** montés solidaires du boîtier ou intégrés au boîtier et s'étendant sensiblement dans le prolongement des parois latérales **10** du boîtier et en saillie par rapport à la face avant **6.** Ces jambes ou pieds **33** qui sont destinés à venir en appui sur la surface à marquer **S,** définissent entre eux, au niveau des extrémités opposées à celles fixées au boîtier, la zone bidimensionnelle **Z** de marquage. Dans l'exemple illustré sur les dessins, la zone bidimensionnelle **Z** de marquage est délimitée par une ouverture aménagée dans une plaque d'appui **34** se présentant sous la forme d'un cadre et fixée au niveau des extrémités des jambes ou des pieds **33**, opposés aux extrémités fixées au boîtier. Dans l'exemple illustré, les jambes latérales **33** sont réalisées par des flasques s'étendant sensiblement dans le prolongement des parois latérales **10** en étant fixées à l'une de leurs extrémités sur le boîtier **2**, et à l'autre de leurs extrémités, à la plaque **34.** Bien entendu, ce nez de positionnement **30** pourrait être réalisé de manière différente, par l'intermédiaire par exemple de tiges s'étendant en saillie à partir du boîtier et dont les extrémités sont reliées ou non à une plaque d'appui. De même, les jambes latérales **33** peuvent aussi être reliées entre-elles par un organe de liaison s'étendant sensiblement dans le prolongement de la paroi de dessous **11** de sorte que le nez de positionnement **30** se présente sous la forme d'une pièce unique ou monobloc de section en forme de « U ».

Ce nez de positionnement **30** est aménagé également pour délimiter, dans le prolongement de la paroi de dessus **9,** une ouverture **35** permettant la visualisation de la zone bidimensionnelle de marquage **Z**, à travers la paroi de dessus **9.** En d'autres termes, un espace vide est aménagé dans le prolongement de la paroi de dessus **9**, entre la face avant **6** du boîtier et la zone bidimensionnelle **Z** de marquage délimitée par la plaque **34.** Dans la mesure où le nez de positionnement **30** comporte uniquement, entre la face avant **6** et la zone bidimensionnelle de marquage **Z,** des pieds **33** qui s'étendent sensiblement parallèlement aux parois latérales **10** du boîtier, l'ouverture **35** aménagée permet une parfaite vision de cette zone bidimensionnelle de marquage **Z**, pour un opérateur **U** placé du côté de la paroi de dessus ou en surplomb de la paroi de dessus **9**, comme illustré à la **Fig. 1****.**

Selon une autre caractéristique de l'invention, la paroi de dessus **9** du boîtier **2** est équipée d'au moins un écran d'affichage **40** monté de manière que ce dernier et la zone bidimensionnelle de marquage **Z** délimitée par le nez de positionnement **30** et vue à travers l'ouverture **35** du nez de positionnement, apparaissent simultanément dans le champ de vision d'un opérateur surplombant la paroi de dessus du boîtier. Ainsi, tel que cela ressort clairement de la **Fig. 1**, un opérateur **U** peut visualiser d'une part, préalablement à l'opération de marquage proprement dite, le marquage à réaliser affiché sur l'écran **40** et la zone bidimensionnelle de marquage **Z** et d'autre part, pendant l'opération de marquage, simultanément le marquage à réaliser affiché sur l'écran **40** ainsi que le marquage en cours de réalisation dans la zone bidimensionnelle de marquage **Z**.

Selon une caractéristique préférée de réalisation, l'écran d'affichage **40** est monté sur la paroi de dessus **9** de manière à être situé au plus près de la face avant **6** du boîtier **2.** Avantageusement, la paroi de dessus **9** présente à partir de l'écran d'affichage **40** et jusqu'à son bord d'extrémité **9₁** délimitant une partie de la face avant **6** du boîtier, un profil **9₂** incurvé vers l'intérieur du boîtier. Le profil incurvé de la paroi de dessus **9** situé entre l'écran d'affichage **40** et la face avant **6** favorise la vision de la zone bidimensionnelle de marquage **Z** à travers l'ouverture **35** qui est délimitée entre la face avant et la zone bidimensionnelle de marquage **Z**.

Selon un exemple préféré de réalisation, la zone bidimensionnelle de marquage **Z** délimitée par le nez de positionnement **30** est située à une distance **d** du bord d'extrémité avant **9₁** de la paroi de dessus **9** comprise entre 50 et 80 mm tandis que le bord avant de l'écran d'affichage **40** c'est-à-dire le bord de l'écran le plus proche de la face avant, est situé à une distance **d₁** de la zone bidimensionnelle de marquage **Z** comprise entre 70 et 120 mm.

Selon une variante préférée de réalisation, la paroi de dessus **9** comporte une interface homme machine **45** intégrant avantageusement l'écran d'affichage **40.** Comme indiqué précédemment, l'écran d'affichage **40** est positionné le plus près du bord d'extrémité avant **9₂** de la paroi de dessus **9.** L'interface homme machine **45** peut être réalisée par tout moyen approprié comme un écran tactile ou un clavier par exemple pour permettre à l'opérateur de saisir toutes les commandes nécessaires au fonctionnement de l'appareil. Il doit être compris que la paroi de dessus **9** intègre cette interface homme-machine **45** munie de l'écran d'affichage **40.** Selon une variante préférée de réalisation, la paroi de dessus **9** comporte une cavité ou un logement **47** permettant le positionnement de cette interface homme machine **45** et de l'écran d'affichage **40.** Cette unité homme-machine **45** est reliée à une unité pour piloter le fonctionnement de l'écran d'affichage, du système de marquage **8** et du dispositif **14** de déplacement de l'organe de marquage.

Le démarrage de l'opération de marquage est assuré par un interrupteur de commande **48** placé par exemple sur la poignée. Selon une caractéristique de l'nvention, cette unité de commande pilote l'écran d'affichage **40** de manière à afficher le marquage à réaliser sur l'écran, préalablement à l'exécution de l'opération de marquage mais également pendant la réalisation de l'opération de marquage. De préférence, le marquage à réaliser **M** est affiché sur l'écran **40** en taille réelle c'est-à-dire à l'échelle.

Il ressort de la description qui précède que l'appareil portatif **1** selon l'invention ne comporte pas sur la face arrière **5,** de composants électroniques fragiles. En effet, tous les composants électroniques sont regroupés avantageusement sur une carte électronique située au niveau de la paroi de dessus **9** du boîtier. Ainsi, la face arrière **5** du boîtier peut être utilisée par l'opérateur pour exercer un effort de poussée afin de placer correctement en appui le nez de positionnement **30** sur la surface **S,** cette face arrière **5** étant comme déjà expliqué, rigidement reliée au nez de positionnement **30,** par le corps du boîtier **2.**

Selon une autre caractéristique de l'objet de l'invention, la poignée **3** est pourvue, à l'opposé de l'extrémité reliée au boîtier, d'une paroi plane de support **50** permettant de positionner l'appareil en position dressée ou debout. Une telle disposition facilite la saisie des opérations sur l'interface homme machine **45** du boîtier dans la mesure où, dans cette position dressée, la paroi de dessus s'étend dans un plan sensiblement horizontal ou incliné jusqu'à un angle inférieur de l'ordre de 20°, Par ailleurs, il est à noter que la saisie des commandes sur cette interface homme-machine **45** peut être réalisée par les pouces de l'opérateur tenant par ses deux mains, l'appareil reposant ou non en position dressée.

Selon une caractéristique de réalisation illustrée, la paroi de support **50** fait partie d'un bloc batterie **52** d'alimentation électrique de l'appareil, monté à l'extrémité de la poignée **3,** opposée de celle fixée au boîtier. Avantageusement, la poignée **3** est équipée à son extrémité opposée de celle reliée au boîtier, d'un support **53** pour la connexion interchangeable d'une batterie d'alimentation électrique de l'appareil. Bien entendu, l'appareil selon l'invention peut être dépourvu de batteries et être équipé au niveau du support de connexion **53,** d'un cordon de raccordement à une alimentation électrique.

Comme expliqué précédemment, le dispositif de déplacement **14** de l'organe de marquage **7** est monté sur un chariot **16** permettant de régler à volonté la position de l'organe de marquage **7** par rapport à la zone bidimensionnelle de marquage **Z.** A cet effet, le chariot **16** est équipé d'un mécanisme manuel **60** de déplacement et de blocage du chariot par rapport au boîtier **2.** Comme cela ressort plus précisément des **Fig. 5** à **7****,** le chariot 16 est monté coulissant sur des guides 61 aménagées sur la face interne de la paroi de dessous 11 du boîtier. Le chariot 16 est déplacé en translation par le mécanisme 60 pour assurer l'écartement ou le rapprochement de l'organe de marquage 7 par rapport à la zone bidimensionnelle de marquage Z. Dans l'exempte illustré, le mécanisme 60 comporte une came ou un excentrique 63 commandé en rotation par une molette 64 montée solidaire d'un axe de rotation 65 monté solidaire de l'excentrique. La molette 64 manoeuvrée manuellement permet de faire tourner l'excentrique à l'intérieur d'une cavité 66 aménagée dans le chariot 16. La rotation de l'excentrique conduit ainsi à la translation du chariot 16. La molette 64 de commande en rotation de l'excentrique est bloquée en position par une manette de verrouillage 67 permettant de bloquer en position la molette de commande. Le montage de l'ensemble du dispositif de déplacement 14 sur le chariot 16 offre l'avantage de pouvoir régler la position initiale de l'organe de marquage **7** par rapport à la surface à marquer **M**, en fonction notamment de la dureté du matériau constitutif de la surface à marquer.

Il est à noter que ce système de réglage permet à l'opérateur de régler directement en position de marquage, la distance entre l'organe de marquage **7** et la surface à marquer **S**. La main de derrière de l'opérateur plaque le nez de positionnement **30** contre la surface à marquer **S,** tandis que l'opérateur visualise par l'ouverture **35,** la distance entre l'organe de marquage **7** et la surface à marquer **S.** Simultanément, la main de dessous de l'opérateur peut activer l'excentrique **63** pour régler, puis bloquer en position le chariot **16.**

L'invention n'est pas limitée aux exemples décrits et représentés car diverses modifications peuvent y être apportées sans sortir de son cadre.

## Revendications

1. Appareil portatif pour le marquage d'une surface (**S**), comportant :
- un boîtier **(2)** équipé d'au moins une poignée **(3)** et présentant à l'opposé d'une face arrière (**5**), une face avant **(6)** ouverte pour le passage d'un organe de marquage **(7)** faisant partie d'un système de marquage (**8**) et adapté pour réaliser au moins une marque sensiblement ponctuelle, les faces avant **(6)** et arrière **(5)** étant reliées entre elles par au moins une paroi de dessus (**9**) et deux parois latérales opposées (**10**), au moins l'une des faces du boîtier étant équipée d'un écran d'affichage **(40)** ;
- un dispositif (**14**) de déplacement de l'organe de marquage **(7)** monté à l'intérieur du boîtier et adapté pour déplacer l'organe de marquage (**7**), sur la surface à marquer (**S**), dans une zone bidimensionnelle de marquage (**Z**) ; **caractérisé en ce que** le boîtier **(2)** est équipé d'un nez (**30**) de positionnement de l'appareil sur la surface à marquer (**S**), ce nez de positionnement **(30)** délimitant d'une part, en vis-à-vis de la face avant **(6)** du boîtier et à distance de cette face avant, la zone bidimensionnelle de marquage **(Z)** et d'autre part, dans le prolongement de la paroi de dessus **(9),** une ouverture **(35)** de visualisation de la zone bidimensionnelle de marquage (**Z**), et **en ce que** la paroi de dessus **(9)** du boîtier est équipée de l'écran d'affichage **(40)** de manière que ce dernier **(40)** et la zone bidimensionnelle de marquage **(Z)** vue à travers l'ouverture (**35**) du nez de positionnement, apparaissent simultanément dans le champ de vision d'un opérateur surplombant la paroi de dessus **(9)** du boîtier.

2. Appareil portatif de marquage selon la revendication 1, **caractérisé en ce que** la paroi de dessus **(9)** présente, à partir de l'écran d'affichage (**40**) et jusqu'au bord d'extrémité avant (**9₁**) délimitant une partie de la face avant du boîtier, un profil (**9₂**) incurvé vers l'intérieur du boîtier.

3. Appareil portatif de marquage selon les revendications 1 ou 2, **caractérisé en ce que** la zone bidimensionnelle de marquage **(Z)** délimitée par le nez de positionnement **(30)** est située à une distance **(d)** du bord d'extrémité avant (**9₁**) de la paroi de dessus (**9**), comprise entre 50 et 80 mm tandis que le bord avant de l'écran d'affichage **(40)** est situé à une distance (**d₁**) de la zone bidimensionnelle **(Z)** de marquage, comprise entre 70 et 120 mm.

4. Appareil portatif de marquage selon l'une des revendications 1 à 3, **caractérisé en ce que** la paroi de dessus **(9)** comporte une interface homme machine **(45)** avec l'écran d'affichage (**40**) situé le plus proche du bord d'extrémité avant (**9₁**) du panneau de dessus (**9**).

5. Appareil portatif de marquage selon l'une des revendications 1 à 4, **caractérisé en ce que** le nez de positionnement **(30)** comporte au moins deux jambes latérales **(33)** s'étendant sensiblement à partir des parois latérales (**10**) du boîtier et reliées entre elles par une plaque d'appui ouverte (**34**) pour délimiter la zone bidimensionnelle de marquage (**Z**).

6. Appareil portatif de marquage selon l'une des revendications 1 à 5, **caractérisé en ce que** le boîtier **(2)** comporte en face arrière (**5**), une paroi arrière d'appui pour l'opérateur, reliée rigidement au nez de positionnement (**30**).

7. Appareil portatif de marquage selon l'une des revendications 1 à 6, **caractérisé en ce qu'**il comporte une unité pour piloter le fonctionnement de l'écran d'affichage **(40)** et du dispositif (**14**) de déplacement de l'organe de marquage (**7**), de manière à afficher sur l'écran, le marquage à réaliser, préalablement et simultanément à la commande de l'organe de marquage.

8. Appareil portatif de marquage selon l'une des revendications 1 à 7, **caractérisé en ce que** le boîtier **(2)** comporte une poignée **(3)** s'étendant à partir d'une paroi de dessous (**11**) située en face de la paroi de dessus (**9**).

9. Appareil portatif de marquage selon la revendication 8, **caractérisé en ce que** la poignée **(3)** est équipée à son extrémité opposée de celle reliée au boîtier, d'un support (**53**) pour la connexion interchangeable d'une batterie d'alimentation électrique de l'appareil.

10. Appareil portatif de marquage selon la revendication 9, **caractérisé en ce que** la batterie d'alimentation comporte une face plane de support **(50)** de l'appareil en position dressée.

11. Appareil portatif de marquage selon l'une des revendications 1 à 10, **caractérisé en ce que** le dispositif (**14**) de déplacement de l'organe de marquage **(7)** est monté sur un chariot (**16**) monté coulissant pour régler la position de l'organe de marquage **(7)** par rapport à la zone tridimensionnelle de marquage (**Z**), un mécanisme **(60)** de déplacement et de blocage du chariot par rapport au boîtier étant muni d'une commande manuelle.

12. Appareil portatif de marquage selon la revendication 11, **caractérisé en ce que** le mécanisme **(60)** de déplacement du chariot (**16**) comporte un excentrique **(63)** commandé en rotation par une molette (**64**) et assurant le déplacement en translation du chariot (**16**) guidé en translation sur le boîtier, la molette de commande **(64)** de l'excentrique étant bloquée en position par une manette de verrouillage (**67**).

## Patentansprüche

1. Tragbares Gerät zum Markieren einer Fläche (S), umfassend:
- ein Gehäuse (2), das mit wenigstens einem Griff (3) ausgestattet ist und entgegengesetzt zu einer Ruckseite (5) eine Vorderseite (6) aufweist, die für den Durchtritt eines Markierungsorgans (7), welches zu einem Markierungssystem (8) gehört und dazu ausgelegt ist, wenigstens eine im Wesentlichen punktuelle Markierung herzustellen, offen ist, wobei die Vorderseite (6) und die Ruckseite (5) über wenigstens eine obere Wand (9) und zwei gegenüberliegende Seitenwände (10) miteinander verbunden sind, wobei wenigstens eine der Seiten des Gehäuses mit einem Display (40) ausgestattet ist,
- eine Vorrichtung (14) zum Bewegen des Markierungsorgans (7), die innerhalb des Gehäuses angebracht und dazu ausgelegt ist, das Markierungsorgan (7) auf der zu markierenden Fläche (S) in einem zweidimensionalen Markierungsbereich (Z) zu bewegen,
**dadurch gekennzeichnet, dass** das Gehäuse (2) mit einer Nase (30) zum Positionieren des Gerätes auf der zu markierenden Fläche (S) versehen ist, wobei diese Positionierungsnase (30) einerseits gegenüber der Vorderseite (6) des Gehäuses und im Abstand von dieser Vorderseite den zweidimensionalen Markierungsbereich (Z) und andererseits in der Verlängerung der oberen Wand (9) eine Öffnung (35) zum Anzeigen des zweidimensionalen Markierungsbereiches (Z) begrenzt, und dass die obere Wand (9) des Gehäuses mit dem Display (40) ausgestattet ist, so dass letzteres (40) und der zweidimensionale Markierungsbereich (Z), durch die Öffnung (35) der Positionierungsnase hindurch gesehen, gleichzeitig in dem Sichtfeld einer Bedienungsperson, die die obere Wand (9) des Gehäuses überragt, erscheinen.

2. Tragbares Markierungsgerät nach Anspruch 1, **dadurch gekennzeichnet, dass** die obere Wand (9) von dem Display (40) bis zur vorderen Endkante (9₁), welche einen Teil der Vorderseite des Gehäuses begrenzt, ein zur Innenseite des Gehäuses gekrümmtes Profil (9₂) aufweist.

3. Tragbares Markierungsgerät nach den Ansprüchen 1 oder 2, **dadurch gekennzeichnet, dass** der durch die Positionierungsnase (30) begrenzte zweidimensionale Markierungsbereich (Z) in einem Abstand (d) zwischen 50 und 80 mm von der vorderen Endkante (9₁) der oberen Wand (9) gelegen ist, während die Vorderkante des Displays (40) in einem Abstand (d₁) zwischen 70 und 120 mm von dem zweidimensionalen Markierungsbereich (Z) gelegen ist.

4. Tragbares Markierungsgerät nach einem der Ansprüche 1 bis 3, **dadurch gekennzeichnet, dass** die obere Wand (9) eine Mensch-Maschine-Schnittstelle (45) aufweist, wobei das Display (40) der vorderen Endkante (9₁) der oberen Wand (9) am nächsten gelegen ist.

5. Tragbares Markierungsgerät nach einem der Ansprüche 1 bis 4, **dadurch gekennzeichnet, dass** die Positionierungsnase (30) wenigstens zwei seitliche Schenkel (33) aufweist, die sich im Wesentlichen von den Seitenwanden (10) des Gehäuses aus erstrecken und die durch eine offene Tragplatte (34) zum Begrenzen des zweidimensionalen Markierungsbereiches (Z) untereinander verbunden sind.

6. Tragbares Markierungsgerät nach einem der Ansprüche 1 bis 5, **dadurch gekennzeichnet, dass** das Gehäuse (2) an der Rückseite (5) eine hintere Stützwand für die Bedienungsperson aufweist, welche mit der Positionierungsnase (30) starr verbunden ist.

7. Tragbares Markierungsgerät nach einem der Ansprüche 1 bis 6, **dadurch gekennzeichnet, dass** es eine Einheit zum Steuern des Betriebs des Displays (40) und der Vorrichtung (14) zum Bewegen des Markierungsorgans (7) umfasst, um auf dem Display die herzustellende Markierung vor und gleichzeitig mit der Steuerung des Markierungsorgans anzuzeigen.

8. Tragbares Markierungsgerät nach einem der Ansprüche 1 bis 7, **dadurch gekennzeichnet, dass** das Gehäuse (2) einen Griff (3) aufweist, der sich von einer unteren Wand (11), welche der oberen Wand (9) gegenuberliegt, erstreckt.

9. Tragbares Markierungsgerät nach Anspruch 8, **dadurch gekennzeichnet, dass** der Griff (3) an seinem Ende, welches von dem mit dem Gehäuse verbundenen abgewandt ist, mit einer Halterung (53) für den austauschbaren Anschluss einer Batterie zur Stromversorgung des Gerätes ausgestattet ist.

10. Tragbares Markierungsgerät nach Anspruch 9, **dadurch gekennzeichnet, dass** die Versorgungsbatterie eine ebene Seite zum Tragen (50) des Gerätes in aufgerichteter Position aufweist.

11. Tragbares Markierungsgerät nach einem der Ansprüche 1 bis 10, **dadurch gekennzeichnet, dass** die Vorrichtung (14) zum Bewegen des Markierungsorgans (7) auf einem Schlitten (16) angebracht ist, welcher verschiebbar angebracht ist, um die Position des Markierungsorgans (7) gegenüber dem zweidimensionalen Markierungsbereich (Z) einzustellen, wobei ein Mechanismus (60) zum Bewegen und Blockieren des Schlittens gegenüber dem Gehäuse mit einem manuellen Antrieb versehen ist.

12. Tragbares Markierungsgerät nach Anspruch 11, **dadurch gekennzeichnet, dass** der Mechanismus (60) zum Bewegen des Schlittens (16) einen Exzenter (63) umfasst, der durch ein Rad (64) drehbetatigt wird und der die Verschiebebewegung des Schlittens (16), welcher an dem Gehäuse verschiebegeführt ist, sicherstellt, wobei das Betätigungsrad (64) des Exzenters durch einen Verriegelungshebel (67) in der Position festgelegt wird.

## Claims

1. A portable appliance for marking a surface (S), the appliance comprising:
• a housing (2) provided with at least one handle (3) and presenting remote from a rear face (5) an open front face (6) for passing a marker member (7) that forms part of a marker system (8) and that is adapted to make at least one substantially dot-shaped mark, the front and rear faces (6, 5) being connected together at least by a top wall (9) and by two opposite side walls (10), at least one of the faces of the housing being provided with a display screen (40); and
• a movement device (14) for moving the marker member (7) that is mounted inside the housing and that is adapted to move the marker member (7) over the surface for marking (S) in a two-dimensional marking zone (Z) ;
the appliance being **characterized in that** the housing (2) is provided with a positioning nose (30) for positioning the appliance against the surface for marking (S), the positioning nose (30) defining firstly the two-dimensional marking zone (Z) in register with the front face (6) of the housing and at a distance from the front face, and secondly an opening (35) in line with the top wall (9) for viewing the two-dimensional marking zone (Z), and **in that** the top wall (9) of the housing is fitted with the display screen (40) in such a manner that the screen (40) and the two-dimensional marking zone (Z) as seen through the opening (35) of the positioning nose appear simultaneously in the field of view of an operator above the top wall (9) of the housing.

2. A portable marker appliance according to claim 1, **characterized in that** the top wall (9) presents a profile (9₂) that is curved towards the inside of the housing, extending from the display screen (40) and as far as the front end edge (9₁) defining a portion of the front face of the housing.

3. A portable marker appliance according to claim 1 or claim 2, **characterized in that** the two-dimensional marking zone (Z) defined by the positioning nose (30) is situated at a distance (d) from the front end edge (9₁) of the top wall (9), which distance lies in the range 50 mm to 80 mm, while the front edge of the display screen (40) is situated at a distance (d₁) from the two-dimensional marking zone (Z) that lies in the range 70 mm to 120 mm.

4. A portable marker appliance according to any one of claims 1 to 3, **characterized in that** the top wall (9) includes a man-machine interface (45) with the display screen (40) situated as close as possible to the front end edge (9₁) of the top panel (9).

5. A portable marker appliance according to any one of claims 1 to 4, **characterized in that** the positioning nose (30) includes at least two arms (33) extending substantially from the side walls (10) of the housing and connected together by an open bearing plate (34) for defining the two-dimensional marking zone (Z).

6. A portable marker appliance according to any one of claims 1 to 5, **characterized in that** the housing (2) includes at its rear face (5) a rear thrust wall for the operator, which rear thrust wall is rigidly connected to the positioning nose (30).

7. A portable marker appliance according to any one of claims 1 to 6, **characterized in that** it includes a unit for controlling the operation of the display screen (40) and of the device (14) for moving the marker member (7) in such a manner as to display on the screen the marking that is to be made prior to and simultaneously with controlling the marker member.

8. A portable marker appliance according to any one of claims 1 to 7, **characterized in that** the housing (2) includes a handle (3) extending from a bottom wall (11) situated in register with the top wall (9).

9. A portable marker appliance according to claim 8, **characterized in that**, at its end remote from its end connected to the housing, the handle (3) is fitted with a support (53) for interchangeably connecting an electrical power supply battery of the appliance.

10. A portable marker appliance according to claim 9, **characterized in that** the power supply battery has a plane face (50) for supporting the appliance in an upstanding position.

11. A portable marker appliance according to any one of claims 1 to 10, **characterized in that** the device (14) for moving the marker member (7) is mounted on a carriage (16) that is slidably mounted for adjusting the position of the marker member (7) relative to the two-dimensional marking zone (Z), a mechanism (60) for moving and locking the carriage relative to the housing being provided with a manual control.

12. A portable marker appliance to claim 11, **characterized in that** the mechanism (60) for moving the carriage (16) includes an eccentric (63) that is turned by a knob (64) and that serves to move the carriage (16) in translation, the carriage being guided to move in translation relative to the housing, the control knob (64) of the eccentric being locked in position by a locking lever (67).
